# EUROPÄISCHE PATENTSCHRIFT

(11) **EP 1 333 530 B1**
(45) Veröffentlichungstag und Bekanntmachung des Hinweises auf die Patenterteilung: **12.01.2005**
(21) Anmeldenummer: 02000993.2
(22) Anmeldetag: 17.01.2002
(51) Int. Cl.: H01R 4/24

(54) **Reihenklemme mit Einrichtung zum Ausnehmen von Leiterresten**
Terminal bloc with an apparatus for removing wire parts
Barette à bornes avec un dispositif pour enlever les restes d'un fil électrique

(43) Veröffentlichungstag der Anmeldung: 06.08.2003
(73) Patentinhaber: Weidmüller Interface GmbH & Co., 32760 Detmold (DE)
(72) Erfinder: Rutz, Andreas, 33609 Bielefeld (DE); Diekmann, Jörg, 33813 Oerlinghausen (DE); Bernhards, Peter, 32760 Detmold (DE); Stuckmann, Peter, 32791 Lage (DE); Nolting, Reinhard, 32758 Detmold (DE); Steinmeier, Rudolf, 32760 Detmold (DE); Diekmann, Torsten, 33607 Bielefeld (DE)
(74) Vertreter: Specht, Peter, Dipl.-Phys.

(56) Entgegenhaltungen:
- DE-A- 3 818 548
- DE-C- 19 825 628
- US-A- 5 772 465

## Beschreibung

Die Erfindung betrifft eine Reihenklemme mit einem Isolierstoffgehäuse und mindestens einer Schneid-/Anschlußvorrichtung zum Abisolieren und Kontaktieren eines in die Reihenklemme einführbaren Leiters.

Derartige Reihenklemmen, worunter Anschlußklemmen verschiedenster Art zu verstehen sind, sind aus dem Stand der Technik in vielfältiger Ausführung bekannt, so z.B. aus der EP 0 419 038 A1.

Eine gattungsgemäße Reiheklemme zeigt die DE 198 25 628 C1.

Im allgemeinen weist die Schneidklemmen-Anschlussvorrichtung einen federnden Schneidbereich zum Abisolieren des Leiters auf und einen sich daran anschließenden Kontaktbereich zum Kontaktieren der Leitungsader des Leiters.

Beim Be- oder Entschalten der Reihenklemme, d.h. beim Einführen eines Leiters oder aber beim Ausnehmen eines Leiters kann es in Ausnahmesituationen einmal vorkommen, daß Leiterreste in der Reihenklemme verbleiben. Es kann sich dabei entweder um Reststücke der Isolierung oder aber um Metallreste oder um komplette Reststücke der Leiter handeln, welche das erneute Einführen von Leitern bzw. das Beschalten der Reihenklemme behindern.

Aus der US 5,772,465 ist es bekannt, ein Steckergehäuse mit Öffnungen zu versehen, aus welchem Leiterreste ausfallen können, die bei der Kontaktierung abgetrennt wurden.

Vor dem Hintergrund dieses Standes der Technik ist es ausgehend von der gattungsgemäßen Schrift die Aufgabe der Erfindung, die gattungsgemäßen Reihenklemmen derart weiterzuentwickeln, daß Fehlbeschaltungen durch in der Reihenklemme verbleibende Leiterreste noch sicherer vermieden werden.

Die Erfindung löst diese Aufgabe durch die Gegenstände der Ansprüche 1 und 2.

Auf diese Weise ist es möglich, unbeabsichtigt in der Reihenklemme verbleibende Leiterreste vor einem erneuten Beschalten aus der Reihenklemme sicher herauszunehmen, so daß Problemfälle beim erneuten Beschalten der Reihenklemme vermieden werden.

Nach der Erfindung wird einerseits eine Art aktive Einrichtung zum Ausnehmen der Leiterreste realisiert.

Die beiden Ausbildungen der Einrichtung zum Ausnehmen der Leiterreste als Leiterrestaufnahme, die aus dem Isolierstoffgehäuse entweder separat oder zusammen mit einem Betätigungsstück aus dem Isolierstoffgehäuse ausnehmbar oder aus diesem herausschwenkbar ist, bieten den Vorteil einer besonders einfachen und sicheren Entfernung der Leiterreste aus der Reihenklemme nach deren Entschaltung.

Alternativ ist es auch möglich, die Einrichtung zum Ausnehmen der Leiterreste als im Isolierstoffgehäuse ausgeformte Leiterrestaufnahme auszubilden, welche mit einer seitlichen Öffnung zum Auskippen der Leiterreste aus dem Isolierstoffgehäuse versehen ist, wobei ein Teil des Isolierstoffgehäuses über ein Filmscharnier oder ein anderes Scharnier aufklappbar ausgebildet ist. Dies ist besonders kostengünstig realisierbar und bietet dennoch eine relativ sichere Möglichkeit zum Entfernen der Leiterreststücke.

Vorzugsweise ist die seitliche Öffnung besonders kompakt im Bereich der metallischen Schneid-/Anschlußvorrichtung, vorzugsweise im Bereich der Überfeder und/oder des Isolierstoffgehäuses ausgebildet.

Nach einem weiteren bevorzugten Ausführungsbeispiel ist das Betätigungsstück an den Zapfen in der Ausnehmung verschwenkbar und vorzugsweise in der Entnahmestellung am Isolierstoffgehäuse arretier- und/oder fixierbar. Es ist auch denkbar, spezielle Führungsnuten vorzusehen, an denen das Betätigungsstück in der Entnahmestellung aus dem Isolierstoffgehäuse führbar ist.

Nach einem weiteren vorteilhaften Ausführungsbeispiel ist das Betätigungsstück mit einem Betätigungswerkzeug aus der Reihenklemme ausnehmbar.

Hierbei ist es weiter besonders vorteilhaft, wenn das Betätigungsstück über ein Verbindungsmittel, wie ein Kunststoffband mit der üblichen Reihenklemme verbunden bleibt.

Nach einem weiteren vorteilhaften Ausführungsbeispiel ist die Leiterrestaufnahme derart ausgebildet, daß sie das Leiterreststück im Isolierstoffgehäuse sichert, z.B. dadurch, daß sie federnd auf den Leiterrest auswirkt und/oder diesen mehrseitig umschliesst. Auf diese Weise wird verhindert, daß der Leiterrest in der Reihenklemme in einen die Funktion der Reihenklemme störenden Bereich gerät. Aus der Leiterrestentnahme kann der Leiterrest dann sicher entnommen werden.

Vorstellbar ist ferner, daß das Betätigungsstück drehbar ausgebildet ist, wobei es in eine Beschaltstellung für den Leiter, in eine Entschaltstellung für den Leiter und in eine dritte Leiterrestentnahmestellung verschwenkbar ist.

Denkbar ist es auch, im Isolierstoffgehäuse Klappen und/oder aufschwenkbare Teile vorzusehen, mit welchen die Leiterrestaufnahme verschließbar ist. Auf diese Weise wird ein unbeabsichtigtes Ausfallen des Leiterrestes verhindert und der Leiterrest wird nur dann aus der Klemme entnommen, wenn ein neues Beschalten erfolgen soll.

Vorteilhafte Ausgestaltungen sind Unteransprüchen zu entnehmen.

Nachfolgend werden Ausführungsbeispiele unter Bezug auf die Zeichnung näher erläutert.

Es zeigt:
- Figur 1a und 1b: verschiedene Darstellungen des Auswerfvorganges eines Leiterreststücks bei einem ersten Ausführungsbeispiel der Erfindung;
- Figur 2a bis 2c: den Auswerfvorgang von Leiterreststücken bei einer zweiten Variante der Erfindung;
- Figur 3a und 3b: den Auswerfvorgang von Leiterreststücken bei einer dritten Ausführungsvariante der Erfindung und
- Figur 4a bis 4e: eine vierten Variante der Erfindung.

Figur 1a zeigt eine Reihenklemme 2 mit einem Isolierstoffgehäuse 4 und einer Schneid-/Anschlußvorrichtung 6 zum Abisolieren und Kontaktieren eines in die Reihenklemme 2 einführbaren Leiters 8.

Die Schneid-/Anschlußvorrichtung 6 weist eine geschlitzte Feder 12 auf, die mit einer Überfeder 14 versehen ist. Mittels eines Betätigungsstückes 16, das mit einer Öffnung 18 zum Einführen des Leiters 8 versehen ist und das seitliche Zapfen 20 aufweist, die in einer kulissenartigen Ausnehmung 22 im Isolierstoffgehäuse verschiebbar sind, ist der Leiter 8 in die Schneid-/Anschlußvorrichtung 6 einführbar.

Beim Entschalten des Leiters kann ein Leiterreststück 8a versehentlich im Isolierstoffgehäuse verbleiben. Bei dem Ausführungsbeispiel der Figur 1a und 1b wird dies von einer im Isolierstoffgehäuse ausgebildeten Leiterrestaufnahme 24 aufgenommen, welche mit einer seitlichen Öffnung 26 versehen ist, durch welche das Leiterreststück 8a aus der Reihenklemme herausgekippt werden kann. Die Öffnung 26 ist mittels einer Klappe 27 des Isolierstoffgehäuses 4 verschließbar.

Nach Figur 2 ist das Betätigungsstück 16a dagegen derart ausgebildet, daß es an seinem Zapfen 20 in der Ausnehmung 22 um ca. 90° nach oben verschwenkt werden kann. Eine an das Betätigungsstück 16a im unteren Bereich angeformte Leiterrestaufnahme 24a nimmt beim Herausschwenken des Betätigungsstückes 16a aus dem Isolierstoffgehäuse 4 das Leiterreststück 8a mit, so daß es nach dem Auskippen des Betätigungsstückes 16a aus der Leiterrestaufnahme 24 aus dieser herausgenommen oder herausgekippt werden kann. Im oberen Bereich des Isolierstoffgehäuses 4 ist eine Ausnehmung 29 vorgesehen, in der das Betätigungsstück 16 in der Entnahmestellung für den Leiterrest 8a verriegelbar ist.

Eine ähnliche Variante zeigt die Figur 3a. Hier ist das Betätigungsstück 16b mittels eines Schraubendrehers betätigbar und kann mittels des Schraubendrehers aus dem Isolierstoffgehäuse 4 herausgehoben werden. Der in einer an das Betätigungsstück 16b angeformte Leiterrestaufnahme 24b befindliche Leiterrest 8a wird beim Herausnehmen des Betätigungsstückes 16b mit aus dem Isolierstoffgehäuse herausgeführt und kann dann aus dem Betätigungsstück 16b bzw. aus dessen Leiterrestaufnahme ausgekippt werden.

Weitere Varianten der Erfindung zeigen die Figuren 4.

Nach Figur 4 ist das Betätigungsstück 16c zweiteilig ausgebildet, d.h. in das eigentliche Betätigungsstück 16c ist ein separates Leiterrestaufnahmestück 28 einführbar.

Nach Figur 4 kann das Leiterrestaufnahmestück 28 von oben her in eine Öffnung des Betätigungsstückes 16c eingeschoben und aus dieser herausgezogen werden. Auf diese Weise ist es möglich, den Leiterrest 8a aus dem Leiterrestaufnahmebereich 28 herauszunehmen, obwohl das eigentliche Betätigungsstück 16c mit seinen Zapfen 20 fest in den Ausnehmungen 22 des Isolierstoffgehäuses 4 verrastet ist.

Figuren 4d und 4e zeigen eine die separate Darstellung des Betätigungsstückes 16c und des Leiterrestaufnahmestückes 28, z.B. vor der Montage des Betätigungsstükkes 16c im Isolierstoffgehäuse.

### Bezugszeichenliste

- 2: Reihenklemme
- 4: Isolierstoffgehäuse
- 6: Schneid-/Anschlußvorrichtung
- 8: Leiter
- 8a: Leiterreststück
- 12: Feder
- 14: Überfeder
- 16: Betätigungsstück
- 16a: Bestätigungsstück
- 16b: Betätigungsstück
- 16c: Betätigungsstück
- 20: Zapfen
- 22: Ausnehmung
- 24: Leiterreststückaufnahme
- 26: Öffnung
- 27: Klappe
- 28: Leiterreststückaufnahme
- 29: Ausnehmung

## Patentansprüche

1. Reihenklemme mit einem Isolierstoffgehäuse (4) und mindestens einer Schneid-/Anschlußvorrichtung (6) zum Abisolieren und Kontaktieren eines in die Reihenklemme (2) einführbaren Leiters (8), **gekennzeichnet durch** eine Einrichtung (24, 28) zum Ausnehmen und/oder Ausheben von Leiterresten der Leiter aus dem Isolierstoffgehäuse (4), die als Leiterrestaufnahmestück (28) ausgebildet ist, welches aus dem Isolierstoffgehäuse (4) oder aus einem Betätigungsstück (16) ausnehmbar oder aus diesem herausschwenkbar ist, oder die als Leiterrestaufnahme (24) ausgebildet ist, welche an ein aus dem Isolierstoffgehäuse (4) ausnehmbares oder aus diesem herausschwenkbares Betätigungsstück (16) angeformt ist.

2. Reihenklemme mit einem Isolierstoffgehäuse (4) und mindestens einer Schneid-/Anschlußvorrichtung (6) zum Abisolieren und Kontaktieren eines in die Reihenklemme (2) einführbaren Leiters (8), **gekennzeichnet durch** eine Einrichtung (24, 28) zum Ausnehmen und/oder Ausheben von Leiterresten der Leiter aus dem Isolierstoffgehäuse (4), die als im Isolierstoffgehäuse ausgeformte Leiterrestaufnahme (24) ausgebildet ist, welche mit einer seitlichen Öffnung (26) zum Auskippen der Leiterreste (8a) aus dem Isolierstoffgehäuse (4) versehen ist, wobei ein Teil des Isolierstoffgehäuses (4) über ein Filmscharnier oder ein anderes Scharnier aufklappbar ausgebildet ist.

3. Reihenklemme nach Anspruch 1, **dadurch gekennzeichnet, daß** das herausschwenkbare Betätigungsstück in der Entnahmestellung für den Leiterrest am Isolierstoffgehäuse (4) verbleibt und/oder fixierbar ist, vorzugsweise in einer Ausnehmung (7, 29) im oberen Bereich des Isolierstoffgehäuses (4).

4. Reihenklemme nach Anspruch 2, **dadurch gekennzeichnet, daß** der aufklappbare Teil des Isolierstoffgehäuses als Klappe (27) ausgebildet ist, welche in den Seitenwandungen des Isolierstoffgehäuses oder im oberen Eckbereich des Isolierstoffgehäuses angeordnet ist.

5. Reihenklemme nach einem der vorstehenden Ansprüche, **dadurch gekennzeichnet, daß** das Betätigungsstück (16) an den Zapfen (20) in der Ausnehmung (22) verschwenkbar ist.

6. Reihenklemme nach einem der vorstehenden Ansprüche, **dadurch gekennzeichnet, daß** das Betätigungsstück (16) an den Zapfen (20) in der Entnahmestellung aus dem Isolierstoffgehäuse (4) ausnehmbar ist, vorzugsweise über aus dem Isolierstoffgehäuse führende Führungsnuten.

7. Reihenklemme nach einem der vorstehenden Ansprüche, **dadurch gekennzeichnet, daß** das Betätigungsstück (16) mit einem Betätigungswerkzeug aus dem Isolierstoffgehäuse (4) ausnehmbar ist.

8. Reihenklemme nach einem der vorstehenden Ansprüche, **dadurch gekennzeichnet, daß** die Leiterrestaufnahme (24) zur Fixierung des Leiters ausgebildet ist.

9. Reihenklemme nach einem der vorstehenden Ansprüche, **dadurch gekennzeichnet, daß** die Leiterrestaufnahme konisch ausgebildet ist.

10. Reihenklemme nach einem der vorstehenden Ansprüche, **dadurch gekennzeichnet, daß** die Leiterrestaufnahme federnd und/oder mehrseitig den Leiterrest umschließend ausgebildet ist.

11. Reihenklemme nach einem der vorstehenden Ansprüche, **dadurch gekennzeichnet, daß** das Betätigungsstück (16) drehbar ausgebildet ist, wobei es in eine erste Beschaltstellung für den Leiter sowie in eine zweite Entschaltstellung für den Leiter und in eine dritte Leiterrestentnahmestellung verschwenkbar ist.

12. Reihenklemme nach einem der vorstehenden Ansprüche, **dadurch gekennzeichnet, daß** die seitliche Öffnung (26) im Bereich der metallischen Schneid-/Anschlußvorrichtung, vorzugsweise im Bereich der Überfeder (14), und/oder des Isolierstoffgehäuses ausgebildet ist.

## Claims

1. Line-up terminal with an insulating housing (4) and with at least one cutter/connector device (6) for baring the insulation from and contacting a cable (8) that can be inserted into the line-up terminal (2), **characterised in that** it comprises a device (24, 28) for the removal and/or withdrawal of cable residues of the cable from the insulating housing (4), which is formed as a cable residue holder component (28) that can be removed from or swivelled out of the insulating housing (4) or out of an actuation element (16), or which is formed as a cable residue holder (24) that is fixed on an actuation element (16) which can be removed from or swivelled out of the insulating housing (4).

2. Line-up terminal with an insulating housing (4) and with at least one cutter/connector device (6) for baring the insulation from and contacting a cable (8) that can be inserted into the line-up terminal (2), **characterised in that** it comprises a device (24, 28) for the removal and/or withdrawal of cable residues of the cable from the insulating housing (4), which is formed as a cable residue holder (24) formed in the insulating housing (4) that is provided with a lateral opening (26) for tipping out the cable residue (8a) from the insulating housing (4), such that part of the insulating housing (4) is formed so that it can be swivelled up on a strip hinge or some other type of hinge.

3. Line-up terminal according to Claim 1, **characterised in that** the actuation element that can be swivelled out remains and/or can be fixed in the cable residue removal position, preferably in a recess (7, 29) in the upper area of the insulating housing (4).

4. Line-up terminal according to Claim 2, **characterised in that** the part of the insulating housing that can be tilted up is formed as a flap (27) arranged in the sidewall of the insulating housing or in the area of its upper edge.

5. Line-up terminal according to any of the preceding claims, **characterised in that** the actuation element (16) can be swivelled on pins (20) in the recess (22).

6. Line-up terminal according to any of the preceding claims, **characterised in that** in the removal position the actuation element (16) on the pins (20) can be taken out of the insulating housing (4), preferably along guide grooves that lead out of the insulating housing.

7. Line-up terminal according to any of the preceding claims, **characterised in that** the actuation element (16) can be removed from the insulating housing (4) by means of an actuation tool.

8. Line-up terminal according to any of the preceding claims, **characterised in that** the cable residue holder (24) is designed to fix the cable.

9. Line-up terminal according to any of the preceding claims, **characterised in that** the cable residue holder is of conical shape.

10. Line-up terminal according to any of the preceding claims, **characterised in that** the cable residue holder is designed to be springy and/or to enclose the cable residue on several sides.

11. Line-up terminal according to any of the preceding claims, **characterised in that** the actuation element (16) is formed such that it can rotate, so that it can be swivelled to a first, contacting position for the cable, and to a second, out-of-contact position for the cable, and to a third, cable residue removal position.

12. Line-up terminal according to any of the preceding claims, **characterised in that** the lateral opening (26) is formed in the area of the metallic cutter/connector device, preferably in the area of the top spring (14) and/or of the insulating housing.

## Revendications

1. Barrette de bornes avec un boîtier (4) en matière isolante et au moins un dispositif de coupe/raccordement (6) pour dénuder et mettre en contact un conducteur (8) pouvant être introduit dans la barrette de bornes (2), **caractérisée par** un dispositif (24, 28) pour retirer et/ou soulever des restes des conducteurs du boîtier (4) en matière isolante, lequel dispositif est réalisé en tant que pièce de réception de restes de conducteurs (28) qui peut être extrait du boîtier (4) en matière isolante ou d'une pièce d'actionnement (16), ou pivoter à l'extérieur de celui-ci, ou qui est réalisé en tant que logement pour restes de conducteurs (24) qui est formé sur une pièce d'actionnement (16) pouvant être retirée du boîtier (4) en matière isolante ou pivoter à l'extérieur de celui-ci.

2. Barrette de bornes avec un boîtier (4) en matière isolante et au moins un dispositif de coupe/raccordement (6) pour dénuder et mettre en contact un conducteur (8) pouvant être introduit dans la barrette de bornes (2), **caractérisée par** un dispositif (24, 28) pour retirer et/ou soulever des restes des conducteurs du boîtier (4) en matière isolante, lequel est réalisé en tant que logement pour restes de conducteurs (24) formé sur le boîtier en matière isolante, qui est pourvu d'une ouverture latérale (26) pour faire basculer les restes de conducteurs (8a) hors du boîtier (4) en matière isolante, une partie du boîtier (4) en matière isolante étant réalisée de manière à pouvoir s'ouvrir par une charnière-pellicule ou une autre charnière.

3. Barrette de bornes selon la revendication 1, **caractérisée en ce que** la pièce d'actionnement pouvant être pivotée à l'extérieur est maintenue, en position de prélèvement des restes de conducteur, sur le boîtier (4) en matière isolante et/ou peut y être fixée, de préférence dans un évidement (7, 29) pratiqué dans la zone supérieure du boîtier (4) en matière isolante.

4. Barrette de bornes selon la revendication 2, **caractérisée en ce que** la partie qui peut être ouverte du boîtier en matière isolante est réalisée en tant que clapet (27) qui est disposé dans les parois latérales du boîtier en matière isolante ou dans la zone d'angle supérieure du boîtier en matière isolante.

5. Barrette de bornes selon l'une des revendications précédentes, **caractérisée en ce que** la pièce d'actionnement (16) peut pivoter sur le pivot (20) dans l'évidement (22).

6. Barrette de bornes selon l'une des revendications précédentes, **caractérisée en ce que** la pièce d'actionnement (16), placée sur le pivot (20), peut être retirée du boîtier (4) en matière isolante, dans la position de prélèvement, de préférence par des rainures de guidage menant à l'extérieur du boîtier en matière isolante.

7. Barrette de bornes selon l'une des revendications précédentes, **caractérisée en ce que** la pièce d'actionnement (16) peut être retirée du boîtier (4) en matière isolante au moyen d'un outil d'actionnement.

8. Barrette de bornes selon l'une des revendications précédentes, **caractérisée en ce que** le logement pour restes de conducteurs (24) est réalisé pour la fixation du conducteur.

9. Barrette de bornes selon l'une des revendications précédentes, **caractérisée en ce que** le logement pour restes de conducteurs est réalisé en forme conique.

10. Barrette de bornes selon l'une des revendications précédentes, **caractérisée en ce que** le logement pour restes de conducteurs est réalisé de manière élastique et/ou de manière à enfermer sur plusieurs côtés les restes de conducteurs.

11. Barrette de bornes selon l'une des revendications précédentes, **caractérisée en ce que** la pièce d'actionnement (16) est réalisée de manière tournante, et peut pivoter dans une première position de pose du conducteur ainsi que dans une deuxième position de dépose du conducteur et dans une troisième position de prélèvement de restes de conducteur.

12. Barrette de bornes selon l'une des revendications précédentes, **caractérisée en ce que** l'ouverture latérale (26) est réalisée dans la zone du dispositif métallique de coupe/raccordement, de préférence dans la zone du recouvrement de ressort (14) et/ou du boîtier en matière isolante.
